# EUROPÄISCHE PATENTSCHRIFT

(11) **EP 1 858 358 B1**
(45) Veröffentlichungstag und Bekanntmachung des Hinweises auf die Patenterteilung: **13.08.2014**
(21) Anmeldenummer: 06705354.6
(22) Anmeldetag: 23.02.2006
(51) Int. Cl.: A43B 13/18, A43B 13/26

(54) **LAUFSOHLE MIT TANGENTIALER VERFORMBARKEIT**
OUTSOLE WITH TANGENTIAL DEFORMATION
SEMELLE D'USURE À DÉFORMATION TANGENTIELLE

(30) Priorität: 24.02.2005 CH 327052005
(43) Veröffentlichungstag der Anmeldung: 28.11.2007
(73) Patentinhaber: Glide'n Lock AG, 8803 Rüschlikon (CH)
(72) Erfinder: BRAUNSCHWEILER, Hans, Georg, Ch-8803 Rüschlikon (CH)
(74) Vertreter: Rentsch Partner AG
(86) Internationale Anmeldenummer: PCT/CH2006/000114
(87) Internationale Veröffentlichungsnummer: WO 2006/089448

(56) Entgegenhaltungen:
- EP-A- 1 264 556
- DE-U1- 29 818 243
- FR-A- 2 709 929
- GB-A- 2 285 569
- US-A- 2 985 971
- US-A- 3 299 544
- US-A- 4 541 185
- US-A- 6 082 024

## Beschreibung

### TECHNISCHES GEBIET

Die vorliegende Erfindung betrifft eine Laufsohle, insbesondere für Sportschuhe gemäss dem Oberbegriff des Patentanspruchs 1.

Unter Verformung in tangentialer Richtung soll hierbei eine z.B. durch Scherung bewirkte Verformung in Richtung tangential bzw. parallel zur flächigen Ausdehnung der Laufsohle oder ihrer Lauffläche verstanden werden. Davon zu unterscheiden sind z.B. durch Kompression verursachte Verformungen in Richtung senkrecht zur flächigen. Ausdehnung der Laufsohle oder ihrer Lauffläche. Auf einem horizontalen Untergrund fallen die Richtungen tangential etwa mit horizontal und senkrecht mit vertikal zusammen.

### STAND DER TECHNIK

Elastisch nachgiebige Laufsohlen sind in grosser Anzahl in verschiedensten Ausbildungen bekannt, wobei elastische Materialien mit den unterschiedlichsten Härten eingesetzt werden. Bekannt sind auch Laufsohlen mit eingelagerten Luft- oder Gel-Polstern. Sie sollen die beim Laufen auftretenden Belastungen abfedern und dadurch den Bewegungsapparat des Läufers, insbesondere dessen Gelenke, schonen und auch ein angenehmes Laufgefühl vermitteln.

Die meisten derzeit im Handel erhältlichen Laufschuhe für Sportzwecke weisen Federcharakteristiken auf, die eine Federung primär in vertikaler Richtung bzw. in Richtung senkrecht zur Lauffläche unter Kompression der Sohle erlauben, die in horizontaler bzw. tangentialer Richtung jedoch relativ steif sind und insofern bei schrägem und etwas schiebendem Auftreten nicht genügend nachgeben. Letzteres dürfte seinen Grund u.a. darin haben, dass eine grössere Verformbarkeit der Sohle in horizontaler Richtung eine Art Schwimmeffekt erzeugen würde, der sich negativ auf die Standfestigkeit und Standsicherheit des Läufers auswirken würde. Auch würde der Läufer bei jedem Schritt ein gewisses Stück an Wegstrecke verlieren, da sich die Sohle beim Abstossen vom Auftrittspunkt jeweils erst in der entgegengesetzten Richtung wie beim Auftreten etwas verformen würde. In gewissem Ausmass tritt der Schwimmeffekt bei den handelsüblichen Sportschuhen natürlich bereits auf. Um diesen Effekt zu vermeiden, ist bei den meisten dieser Sportschuhe der vordere Bereich der Sohle, von der üblicherweise die Abstossung erfolgt, relativ hart und unnachgiebig ausgebildet.

Laufsohlen der eingangs genannten Art, wie sie auch aus WO 03/103430 bekannt sind, vermeiden demgegenüber trotz ausgeprägter tangentialer Verformbarkeit den Schwimmeffekt, indem sie jenseits mindestens einer kritischen Verformung in dem soweit verformten Bereich im wesentlichen steif gegenüber tangentialer Verformung sind. Für den Läufer ergibt sich nach Erreichen der kritischen Verformung ein sicherer Stand auf dem jeweiligen Auftritts- bzw. Belastungspunkt, von dem er sich ohne Wegverlust wieder abstossen kann.

In WO 03/103430 sind, verschiedene Ausführungsbeispiele beschrieben, anhand von welchen sich das Lösungsprinzip der tangentialen Verformbarkeit der Sohle in Verbindung mit ihrer Steifigkeit jenseits der mindestens einen kritischen Vorformung gut verstehen lässt. So werden z:B. röhrenförmige Hohlelemente aus einem Gummimaterial beschrieben, welche sich unter senkrechter, insbesondere aber auch tangentialer Deformation nach vom und hinten völlig zusammendrücken lassen und dann durch Reibschluss zwischen ihrer oberen und ihrer unteren Halbschale eine weitere tangentiale Verformung verhindern.

Aus EP 1264556 ist eine Laufsohle für Sportschuhe bekannt, bei welcher die Sohle eine äussere, weichere Lage und eine innere, härtere Lage aufweist. Vorsprünge an der inneren, härteren Lage durchgreifen die weichere, äussere Lage. Eine tangentiale Verformbarkeit der Sohle ist nicht vorgesehen.

Ähnlich aufgebaut ist eine aus FR 2709929 bekannte Sohle, wobei die innere Lage mit scharfen, metallischen Spitzen versehen ist.

Aus UK 2285569 ist ein Trainingsschuh mit einer Sohle bekannt, die nachgiebige erste und steife zweite Elemente aufweist. Die ersten Elemente sind unter einem Winkel nach hinten in Richtung Fersenteil geneigt und kollabieren unter Belastung in dieser Richtung zwischen die zweiten unnachgiebige Elemente, die daraufhin die Belastung übernehmen. Eine entsprechende Verformung der ersten Elemente nach vorn ist wegen ihrer Anordnung relativ zu den zweiten Elementen nicht möglich.

Aus JP 5309001 ist ein Schuh mit einer Sohle bekannt, die in einer inneren Zone mit in allen Richtungen tangential verformbaren, mit einem Hohlraum versehenen Vorsprüngen versehen ist. Umgeben ist diese innere Zone von einer Randzone mit steifen, niedrigeren Rippen, die ab einer bestimmten Verformung der hohlen Vorsprünge die Belastung übernehmen.

Aus dem deutschen Gebrauchsmuster G 8126601 ist ein Schuh mit einer Sohle bekannt, in welche bürstenförmige Stücke mit nach hinten gerichteten steifen Borsten eingesetzt sind. Die Borsten sollen einen schnellen Start nach vorn sowie durch Anlegen nach hinten ein Vorwärtsgleiten ermöglichen. Eine entsprechende Verformung der Borsten nach vorn ist nicht vorgesehen und wohl auch nicht möglich.

Aus US 3299544 ist ein Schuh mit einer Sohle bekannt, deren vorderer Fersenbereich mit transversalen, nach hinten geneigten Rippen versehen ist. Die hintere Randzone des Fersenbereichs bildet ein gegenüber den Rippen etwas niedrigeres Plateau. Die Rippen sollen beim normalen Laufen vor dem Plateau mit dem Boden in Berührung kommen und dabei nach hinten einfedern bis das Plateau Bodenkontakt bekommt und eine weitere Verformung der Rippen begrenzt.

Aus DE 29818243 ist ein Schuhlaufwerk mit einer Sohle bekannt mit nach hinten geneigten Elementen, die beim Auftreten in Richtung Ferse umklappen und sich der übrigen Sohle anlegen.

Aus US 4541 185 ist ein Spielschuh bekannt mit einer Sohle, die mit einer Vielzahl von unterschiedlich hohen zylindrischen Vorsprüngen versehen ist, wobei die Höhe der Vorsprünge um so grösser ist, je geringer ihr Durchmesser ist. Die höheren, dünneren Vorsprünge bewirken einen Dämpfungseffekt beim Auftreten, indem sie sich seitlich wegbiegen können, bis die Belastung durch die niedrigeren, dickeren Elemente übernommen und begrenzt wird.

Aus US 6082024 ist eine Schuhsohle mit druckstimulierenden Elementen bekannt, welche gegenüber der übrigen Sohlenfäche nach unten vorstehen und unter Belastung beim Laufen vertikal nach oben unter Kompression einer weichen Mittelsohle gedrückt werden. An einer tangentialen Verformung sind die Elemente durch Eingriff in die Mittelsohle gehindert.

Im Rahmen praktischer Anwendungen des aus WO 03/103430 bekannten Prinzips sowie der darin beschriebenen röhrenartigen Hohlelemente hat sich gezeigt, dass diese zumindest in ihrer konkret beschriebenen Form nicht allen Anforderungen der Praxis gerecht werden können. Nicht von ungefähr werden denn auch im Sportschuhbereich für fast jede Sportart speziell ausgebildete und auf die Anforderungen der jeweiligen Sportart abgestimmte Sportschuhe angeboten, wobei vor allem die Ausbildung der Sohlen jeweils eine wichtige, wenn nicht gar die entscheidende Rolle für ihre jeweilige Eignung spielt.

### DARSTELLUNG DER ERFINDUNG

Aufgabe der vorliegenden Erfindung ist es anzugeben, wie sich Laufsohlen der aus WO 03/103430 bekannten Art besser an die unterschiedlichen Anforderungen der Praxis einschliesslich der Anforderungen verschiedener Sportarten in wirtschaftlicher Weise anpassen lassen.

Diese Aufgabe wird erfindungsgemäss gelöst durch die Merkmale, wie sie in den Patentansprüchen angegeben sind.

Die beiden für den gewünschten Effekt erforderlichen Funktionalitäten, nämlich die tangentiale Verformbarkeit einerseits und die Steifigkeit gegenüber tangentialer Verformung jenseits mindestens einer kritischen Verformung andererseits, sind erfindungsgemäss unterschiedlichen Elementen zugewiesen. Indem die ersten Elemente und das mindestens eine zweite Element unabhängig voneinander konzipiert, dimensioniert und hergestellt werden können, ergeben sich für die Praxis weitaus mehr Gestaltungs-, Ausbildungs- und Variationsmöglichkeiten, mit denen sich die gewünschte Anpassung an die Anforderungen der Praxis besser erreichen lässt, als dies mit Elementen wie den bekannten röhrenförmigen Hohlelementen der Fall ist, die beide genannten Funktionen zugleich erfüllen.

Eine entsprechende Aufteilung in mehrere tangential verformbare erste Elemente und mehrere steife zweite Elemente sieht grundsätzlich auch schon die vorerwähnte JP 5309001 vor. Dort sind die ersten und zweiten Elemente jedoch separiert voneinander angeordnet: Die ersten Elemente in einer inneren Zone und die zweiten Elemente in einer die innere Zone umgebenden Randzone. Hierdurch kann es vorkommen, dass sogenannte Innen- oder Aussenfussläufer, auf die weiter unten noch eingegangen wird, ausschliesslich über die harten, in der Randzone angeordneten Elemente abrollen oder dass, wenn über die Sohlenmitte abgerollt wird, praktisch nur ersten Elemente belastet werden und es hierbei zu einem Schwimmeffekt kommt, den die Erfindung gerade vermeiden will.

Die Erfindung sieht deshalb vor, dass sich im Fersen- und im Ballenbereich der Sohle Zonen in Längsrichtung (vom Fersen zum Ballenbereich) mehrfach abwechseln, die einerseits durch die ersten Elemente und andererseits durch das wenigstens eine zweite Element bestimmt sind. Dadurch ist sichergestellt, dass beim Abrollen über den Fersen und/oder über den Ballenbereich stets beide Funktionalitäten in ausreichend enger zeitlicher sowie räumlicher Beziehung zueinander zum Einsatz kommen. Die Charakteristik der erfindungsgemässen Sohle entspricht daher weitgehend derjenigen der WO 03/103430.

Es können mehrere zweite Elemente vorgesehen sein und es können die durch das mindestens eine zweite Element bestimmten Zonen jeweils durch eines aber auch durch mehrere solcher zweiten Elemente gebildet werden.

Wie die aus WO 03/103430 bekannten Laufsohlen kann auch die Laufsohle gemäss der vorliegenden Erfindung so dimensioniert werden, dass die mindestens eine kritische Verformung beim Laufen lokal begrenzt nur in der jeweils maximal belasteten Zone sowie zeitlich nur rund um das Belastungsmaximum herum erreicht wird. Hierbei kann die mindestens eine kritische Verformung, bei welcher die tangentiale Verformbarkeit der erfindungsgemässen Laufsohle sozusagen eingefroren wird, von der Art der Verformung abhängen. Eine kritische Verformung kann auch bei rein senkrechter bzw. vertikaler Verformung erreicht werden.

Gemäss einer bevorzugten Ausbildung der Erfindung wird die kritische Verformung erst nach einem tangentialen und/oder senkrechten Verformungsweg erreicht, welcher grösser als 20 % der verformbaren Dicke der Sohle, ggf. sogar grösser als 50 % dieser Dicke ist. Bevorzugt soll die tangentiale Verformbarkeit der senkrechten Verformbarkeit sogar etwa entsprechen. Absolut kann das durchaus etwa einen cm ausmachen.

Bei derart bemessenen Feder- und Dämpfungswegen dämpft die erfindungsgemässe Laufsohle die sich beim Laufen ergebenden Kräfte und Belastungen wirksam ab. Vor allem verhält sich die erfindungsgemässe Sohle optimal dämpfend bei der Landung, indem sie den hierbei vorherrschenden horizontalen Kräften in Laufrichtung z.B. durch Scherung weich nachgeben kann. Beim Abrollen nimmt die erfindungsgemässe Sohle die dabei vorherrschenden vertikalen Kräfte durch vertikale Verformungen ebensogut dämpfend auf. Zusätzlich reagiert sie jedoch auch in dieser Phase durch unterschiedlichste tangentiale Verformungen in unterschiedlichen Richtungen auf Bewegungen zwischen Fuss und Boden, die sich üblicherweise in einem Herumrutschen des Fusses im Schuh äussern und oft zu durchgescheuerten Socken oder gar zu Blasenbildung führen. Der Schuh widersetzt sich nicht der Bewegung, die der Fuss bei der Abrollbewegung gegenüber dem Boden ausführen möchte. Der Schuh ermöglicht ein weitgehend ermüdungsfreies Laufen. Bei voller Belastung in der Phase des Abstossens verliert die erfindungsgemässe Sohle dagegen ihre Dämpfungseigenschaften so gut wie vollständig. In dieser Phase wird die Dämpfung auch nicht mehr benötigt und wäre für ein wirksames Abstossen nur hinderlich. In der Abstossphase verhält sich die erfindungsgemässe Sohle "hart".

An Laufsohlen, die durch verschiedene Läufer länger benutzt wurden, lassen sich grosse Unterschiede hinsichtlich ihrer überwiegenden Belastung an den Abnutzungsmustern feststellen. Dies rührt von unterschiedlichen, für die einzelnen Läufer charakteristischen Laufstilen her. Unterschiede ergeben sich auch aus den verschiedenen Laufdistanzen. So sind Kurzstreckenläufer überwiegend sogenannte Vorderfussläufer mit Belastung praktisch nur des Ballenbereichs. Langstreckenläufer landen demgegenüber meist auf der Ferse und rollen über den ganzen Fuss ab. Hier unterscheidet man sogenannte Aussen- und Innenfussläufer. Aussenfussfussläufer landen auf der Aussenseite der Ferse, rollen über den äusseren Bereich des Mittelfusses ab und stossen sich auch im äusseren Ballenbereich bzw. aus dem Bereich der kleinen Zehen ab. Bei den Innenfussläufern ist das umgekehrt. Es gibt auch Mischformen, bei denen z.B. aussen gelandet, quer über den Mittelfuss abgerollt und aus dem Bereich des grossen Zehs abgestossen wird und umgekehrt. Die erfindungsgemässe Sohle kann sich dadurch, dass bei ihr eine Verformbarkeit vertikal aber auch in tangentialer Richtung nach vorn und hinten möglich ist, all diesen verschiedenen Belastungen gut anpassen und die natürlichen Bewegungen des Fusses mitmachen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen:
- Fig. 1: einen Sportschuh in Seitenansicht mit einer Laufsohle und zwar unter a) unbelastet, unter b) schräg nach vorn belastet und unter c) bei Abstossen nach hinten;
- Fig. 2: erste und zweite Elemente der Laufsohle von Fig. 1 in einer schematischen Detaildarstellung und zwar unter a) unbelastet, unter b) schräg nach vorn belastet, und unter c) vertikal belastet;
- Fig. 3: in ähnlicher Darstellung ebensolche erste und zweite Elemente jedoch teilweise eingebettet und formschlüssig verankert in einer Zwischensohle;
- Fig. 4: in gleicher Darstellung eine Ausführungsform, bei welcher lediglich erste Elemente in einer Zwischensohle eingebettet, zweite Elemente dagegen einstückig mit dieser ausgebildet sind;
- Fig. 5: eine Variante der Ausführungsform von Fig. 4 und a) im unbelasteten und unter b) im belasteten Zustand, wobei hier die ersten Elemente jedoch so tief in der Zwischensohle 4 eingebettet sind, dass zweite Elemente als extra Teile nicht mehr benötigt werden;
- Fig. 6: schematisch unter a) und b) weitere Varianten nach Art von Fig. 5;
- Fig. 7: in einer schematischen Detaildarstellung eine durchgängige Lage oder Schicht mit daran ausgebildeten ersten und zweiten Elementen, und zwar unter a) unbelastet, unter b) schräg nach vorn belastet und unter c) vertikal belastet;
- Fig. 8: unter a) - d) mehrere Aufsichten auf die Lauffläche von erfindungsgemässen Laufsohlen; und
- Fig. 9: unter a) - e) weitere Lagen gemäss Fig. 7 im unbelasteten Zustand.

Von den Figuren zeigen nur Fig 7a)-c), Fig.8 d) sowie Fig. 9a) Ausführungsbeispiele der Erfindung. Die übrigen Figuren dienen lediglich zum besseren Verständnis der Erfindung.

### WEGE ZUR AUSFÜHRUNG DER ERFINDUNG

Fig. 1 zeigt einen mit einer Laufsohle 1 ausgerüsteten Laufschuh 2. Die Laufsohle 1 wird gebildet durch eine Mehrzahl von ersten profilartigen Hohlelementen 3a, wie sie bereits aus WO 03/103430 bekannt sind sowie mehreren podestförmigen zweiten Elementen 3b. Die Hohlelemente 3a können eine Höhe von z.B. 15 mm und die podestförmigen Elemente 3b eine Höhe von z.B. 10 mm haben. Sowohl die Hohlelemente 3a als auch die zweiten Elemente 3b können sich über die gesamte jeweilige Breite des Laufschuhs 2 erstrecken. Sie könnten jedoch auch in mehreren Reihen nebeneinander angeordnet sein. Auch könnten die podestförmigen Elemente 3b einzelne oder mehrere Hohlelemente 3a ringartig zumindest teilweise umschliessen. Befestigt sind die Elemente 3a, 3b an der Unterseite einer Zwischensohle 4 des Laufschuhs 1 z.B. durch Ankleben.

Die Hohlelemente 3a sind aus einem Material hergestellt, welches sich unter den beim Laufen auftretenden Belastungen elastisch verformen kann. Die zweiten Elemente 3b sowie die Zwischensohle 4 können ebenfalls eine gewisse Nachgiebigkeit aufweisen, sind im Vergleich mit den Hohlelementen 3a jedoch im wesentlichen steif, insbesondere steif gegenüber tangentialer Verformung. Die Hohlelemente 3a weisen gegenüber den podestförmigen Elementen 3b auch eine grössere Höhe auf und stehen dadurch gegenüber ihnen nach unten vor.

Die Hohlelemente 3a bilden im Sinne der oben gegebenen Definition jeweils erste Elemente bzw. durch diese bestimmte Zonen". Sofern mehrere Hohlelemente 3a nebeneinander angeordnet sind, können diese auch einer solchen Zone gemeinsam zugerechnet werden. Entsprechend verhält es sich mit den podestförmigen zweiten Elementen 3b, die jeweils "durch das mindestens eine zweite Element bestimmte Zonen" bilden. Längsrichtung der Sohle wechseln sich dadurch die unterschiedlichen Zonen sowohl im Ballen als auch im Fersenbereich mehrfach ab. Sofern die podestförmigen zweiten Elemente 3b einzelne oder mehrere Hohlelemente 3a ringartig zumindest teilweise umschliessen, sind unterschiedliche Zonen auf der Sohlenfläche zusätzlich untereinander vermischt angeordnet.

Wird der Laufschuh 2 wie z.B. in Fig. 1 b) dargestellt und durch den Belastungspfeil P1 veranschaulicht beim Auftreten schräg nach vorn belastet, kommen zunächst nur die vorstehenden Hohlelemente 3a mit dem Boden 5 in Kontakt und werden unter elastischer Abfederung der Belastung vertikal aber auch horizontal deformiert. Begrenzt wird diese Deformation durch die benachbarten, podestförmigen zweiten Elemente 3b, sobald die Hohlelemente 3a mit diesen auf gleicher Höhe fluchten. Ab diesem Zeitpunkt übernehmen die podestförmigen zweiten Elemente den Hauptteil der Belastung, wobei sie aufgrund ihrer erwähnten höheren Steifigkeit zumindest keine wesentliche tangentiale Verschiebung des Laufschuhs gegenüber dem Boden 5 mehr zulassen. Der Träger des Laufschuhs hat in dieser Phase einen sicheren und festen Stand auf dem Boden. Zudem kann er sich, wie dies in Fig. 1 unter c) dargestellt ist, aus der Position gemäss Fig. 1c) zur Ausführung des nächsten Schritts auch wieder abstossen, ohne hierbei einen Wegverlust in Kauf nehmen zu müssen, da sich die podestförmigen zweiten Elemente auch hierbei in nennenswertem Umfang in Richtung der beim Abstossen neuen, durch den Pfeil P2 kenntlich gemachten Belastung horizontal praktisch nicht verformen können.

Fig. 2 zeigt in einer Detaildarstellung eines der Hohlelemente 3a sowie zwei podestförmige Elemente 3b von Fig. 1 und zwar unter a) im unbelasteten Zustand und unter b) unter anderem tangential belastet. Unter c) ist eine Deformation vertikal bzw. senkrecht nach unten gezeigt, woraus deutlich wird, dass die vorstehend erläuterten Vorteile bezüglich der Standfestigkeit und des Abstossens ohne Wegverlust auch bei rein vertikaler Belastung erreicht werden.

Bei der vorbeschriebenen Laufsohle erlauben die Hohlelemente 3a ihre gewünschte elastische Verformbarkeit während die podestförmigen Elemente 3b einerseits den möglichen Grad der Verformung der Hohlelemente 3a bestimmen und begrenzen und andererseits die gewünschte Steifigkeit der Sohle gegen tangentiale Verformung jenseits der kritischen Verformung sicherstellen. Indem diese beiden Funktionalitäten auf unterschiedliche Elemente verteilt sind, besteht bezüglich dieser Elemente ein grösseres Mass an Gestaltungsfreiheit. Beispielsweise können für die ersten und zweiten Elemente unterschiedliche Materialien verwendet werden. Die Hohlelemente 3a müssen auch nicht länger einen festen Reibschluss unter Belastung wie bei der WO 03/103430 ermöglichen und werden insgesamt wesentlich weniger belastet. Sie müssen vor allem nicht das volle dynamische Gewicht tragen und werden durch die zweiten Elemente 3b bei einem noch unkritischen Deformationsgrad entlastet. Von Vorteil ist, wenn die mit dem Boden in Kontakt kommenden Flächen der zweiten Elemente 3b gegenüber dem Boden über einen guten "Grip" verfügen, was ggf. durch eine spezielle Beschaffenheit dieser Flächen erreicht werden kann.

Die Hohlelemente 3a können als "Dämpfelemente" und die podestförmigen Elemente 3b als Stützelemente charakterisiert werden.

Die vorstehend erläuterten Ausführungsformen zeichnen sich durch extrem grosse Verformungswege aus, welche zwischen dem unbelasteten Zustand z.B. gemäss Fig. 1 a) und dem Zustand z.B. gemäss Fig. 1b) durchaus mehr als 20 %, ggf. sogar mehr als 50% des vertikalen Überstands der Hohlelemente 3a über die podestförmigen Elemente 3 b betragen kann. Der Läufer schwebt dadurch "wie auf Wolken", hat dabei aber zu keinem Zeitpunkt ein unsicheres Standgefühl.

Bei den vorbeschriebenen Ausführungsformen unterliegen die ersten und/oder die zweiten Elemente 3a, 3b recht hohen Wechselbelastungen unter anderem durch Tangential- bzw. Scherkräfte. Bei rein klebetechnischer Befestigung könnten sich die Elemente auf Dauer von der Zwischensohle 4 lösen. Ein Verbesserung kann hier durch teilweise Einbettung und ggf. zusätzliche formschlüssige Verankerung der Elemente 3a und/oder 3b in die Zwischensohle 4 erreicht werden, so wie dies Fig. 3 für eines der Hohlelemente 3a und zwei der podestförmigen Elemente 3b zeigt.

Fig. 4 zeigt eine Ausführungsform, bei welcher lediglich das dargestellte Hohlelement 3a in der Zwischensohle 4 eingebettet, die beiden Elemente 3b dagegen einstückig mit der Zwischensohle 4 ausgebildet und an dieser direkt angeformt sind. Zusätzlich ist die Verankerung des Hohlelements 3a in der Zwischensohle 4 durch eine Schwalbenschwanzverbindung noch weiter verbessert.

Eine Variante der Ausführungsform von Fig. 4 ist in Fig. 5 dargestellt und zwar unter a) im unbelasteten und unter b) im belasteten Zustand. Die Hohlelemente 3a sind hier so tief in der Zwischensohle 4 eingebettet, dass podestförmig vorstehende zweite Elemente wie die vorbeschriebenen Elemente 3b gar nicht mehr benötigt werden und daher auch nicht ausgebildet sind. Die "normale" Oberfläche 4.1 der Zwischensohle 4 übernimmt bei dieser Ausbildung die Funktion der vorbeschriebenen zweiten Elemente 3b. Damit die Hohlelemente 3a in die Vertiefungen 4.2, in denen sie angeordnet sind, "versenkt", d.h. schräg jeweils hinein verformt werden können, bis sie mit der Oberfläche 4.1 der Zwischensohle fluchten, müssen die Vertiefungen 4.2 ausreichend breit bzw. weit ausgebildet sein, wie in Fig. 5 auch dargestellt.

Fig. 6 zeigt unter a) und b) weitere Varianten nach Art von Fig. 5, bei denen die ersten Elemente 3a ebenfalls verhältnismässig tief in der Zwischensohle 4 eingebettet sind und bei denen die "normale" Oberfläche 4.1 der Zwischensohle 4 die Funktion der vorbeschriebenen zweiten Elemente 3b übernimmt. Die einzelnen Varianten von Fig. 6 unterscheiden sich insofern nur durch die Ausbildung der ersten Elemente 3a. Auf der linken Seite von Fig. 6 ist jeweils der unbelastete und auf der rechten Seite der belastete Zustand in der Phase der kritischen Verformung dargestellt.

Bei der Ausbildung von Fig. 6a) ist das erste, unter anderem schräg bzw. tangential verformbare Element 3a nach Art eines Stiftes ausgebildet. Die Vertiefung 4.2 in der Zwischensohle 4 kann hier z.B. rund ausgebildet sein und mit ihrem Rand allseitig den gleichen Abstand von dem in ihrer Mitte angeordnet Stift 3a aufweisen, wie dies in den beiden Detaildarstellung im unteren Teil von Fig. 6a) skizziert ist.

Bei der Ausbildung von Fig. 6b) ist das verformbare Element 3a nach Art eines mit seiner Achse senkrecht zur Zwischensohle 4 angeordneten Röhrchens ausgebildet. Ansonsten entspricht die Ausbildung und Darstellung derjenigen von Fig. 6a).

Fig. 7 zeigt unter a) eine Lage oder Schicht 6 aus einem elastisch deformierbaren Material mit daran abwechselnd ausgebildeten ersten 6a und zweiten Elementen 6b im unbelasteten Zustand. Diese Lage 6 kann einstückig sowie grossflächig hergestellt werden. In Richtung senkrecht zur Zeichenebene kann die gleiche Abfolge von ersten 6a und zweiten Elementen 6b vorgesehen sein, so dass sich eine Struktur ergibt, bei der jeweils ein erstes Element von vier zweiten Elementen umgeben ist und umgekehrt. Die ersten und zweiten Elemente sind dann untereinander auch wieder vermischt, wie dies bereits angesprochen wurde. Geeignet zurecht geschnittene Stücke dieser Lage können z.B. an Unterseite eines Laufschuhs bzw. der Zwischensohle 4 des Laufschuhs 2 von Fig. 1 durch Ankleben befestigt werden, wie dies in Fig. 8 unter a) schematisch dargestellt ist.

Die ersten Elemente 6a haben die Form von Kegelstümpfen, sind hohl und etwas höher als die aus Vollmaterial bestehenden zweiten Elemente 6b, die hier ebenfalls die Form von Kegelstümpfen haben. Die ersten Elemente 6a sind wie die vorbeschriebenen ersten Elemente 3a relativ weich und tangential nach vorn und hinten sowie vertikal deformierbar. Durch ihre rotationssymmetrische Form sind die ersten Elemente 6a sogar nach allen Richtung in gleicher Weise tangential deformierbar, was in bezug auf das gewünschte Abrollverhalten von zusätzlichem Vorteil sein kann.

Die zweiten Elemente 6b sind demgegenüber im wesentlichen steif und entsprechen funktionell den vorbeschriebenen zweiten Elementen 3b). Die Elemente 6a und 6b können kleiner als die Elemente 3a und 3b ausgeführt sein. Zum Beispiel kann die Höhe h1 der gesamten Lage 6 und damit der ersten Elemente 6a 8 - 12 mm, vorzugsweise 10 mm, betragen und die Höhe h2 der zweiten Elemente 6b 4 - 8 mm, vorzugsweise 6 mm. Die Dicke der Lage 6 in den Übergangsbereichen zwischen den ersten und zweiten Elementen kann z.B. 2 mm betragen, wobei die Dicke des Bodens der ersten Elemente 6a jedoch vorzugsweise grösser als 2 mm ist. Der horizontale Abstand zwischen den Zentren der ersten und zweiten Elemente 6a, 6b kann z.B. 10-20 mm, vorzugsweise 15 mm, betragen.

Unter b) zeigt Fig. 7 die Lage 6 auf einem Boden 5 schräg belastet. Die ersten Elemente 6a sind unter dieser Belastung vertikal, vor allem aber tangential bzw. horizontal deformiert und ragen über die zweiten Elemente 6b nicht mehr hinaus. Eine weitere Deformation der ersten Elemente 6a wird durch die zweiten Elemente 6b verhindert. Die Abstände der ersten und zweiten Elemente sind vorzugsweise gerade so gross gewählt, um den ersten Elementen 6a die dargestellte Deformation zu ermöglichen. Das Ausmass des tangentialen Verformungswegs bis zum Erreichen der kritischen Verformung ist hier grösser als der mögliche vertikale Verformungsweg und beträgt bei den oben angegebenen Bemessungen absolut gut 5 mm.

Unter c) zeigt Fig. 7 die Lage 6 unter vertikaler Belastung.

Die Elastizität der ersten Elemente 6a sollte etwa so gewählt sein, dass die kritische Verformung bei einer Belastung mit etwa 1 kg - 10 kg auftritt. Dieser Wert ist abhängig von der Anzahl der Elemente und ihrer Anordnung auf der Sohlenfläche (lokale Dichte) der gewünschten Dämpfung und vom Läufergewichtes. Der Läufer muss mit seinem (ggf. dynamischen) Gewicht zumindest beim Abstossen die kritische Verformung herbeiführen können. Das gilt für alle möglichen Ausführungsformen erfindungsgemässer Laufsohlen und entsprechend auch für Elemente nach Art der Elemente 3a. Für kleine Schuhgrössen (= eher leichte Läuferin) muss ggf. eine andere Nachgiebigkeit bzw. andere Anzahl von ersten Elementen 3a/6a gewählt werden als für grosse Schuhgrössen (= eher schwerer Läufer). Bei ersten Elementen nach Art der Elemente 3a genügt in der Regel eine Anzahl von 8 - 15 Elementen über den Fersen-und Ballenbereich verteilt. Bei ersten Elementen nach Art der Elemente 6a werden wegen ihrer geringeren Grösse in der Regel mehr als 20 Elemente erforderlich sein.

Hinsichtlich der Formgebung der ersten 6a und zweiten Elemente 6b der Lage 6 von Fig. 7 und ihrer relativen Anordnung zueinander besteht ein weiter Gestaltungsspielraum. Beispielsweise können die zweiten Elemente 6b senkrecht zur Zeichenebene als längliche Rippen, regel- oder unregelmässig geformte Podeste oder dergleichen ausgebildet sein, wie dies in Fig. 8 unter b) und c) dargestellt ist. Die zweiten Elemente 6b bilden gemäß der Erfindung eine in sich zusammenhängende Fläche, in der die ersten Elemente 6a verstreut angeordnet sind, so wie dies Fig. 8 unter d) zeigt.

Aus den in Fig. 8 dargestellten Geometrien ist ersichtlich, dass die ersten Elemente 6a mit den zweiten Elementen 6b vermischt angeordnet, zwischen den zweiten Elementen 6b regelrecht eingebettet und dadurch vor übermässiger Belastung mit hohem Abrieb geschützt sind. Entlang jedes möglichen Abrollweges werden erste und zweite Elemente dadurch auch jeweils in enger räumlicher sowie zeitlicher Abfolge belastet, so dass das Verhalten der Sohle und das Laufgefühl stets durch beide Elemente bestimmt wird. Die gemischte Verteilung der ersten und zweiten Elemente erstreckt sich auch über den gesamten Ballen- und Fersenbereich.

Im Übergangsbereich zwischen Ferse und Ballen werden erste und zweite Elemente üblicherweise nicht benötigt. Es genügt daher für die meisten Anwendungen, wenn Lagen 6 getrennt jeweils nur im Ballen- und Fersenbereich angeordnet sind. Es könnte anstelle oder zusätzlich zu einer Querteilung bezüglich der Längsrichtung des Schuhs auch eine Längsteilung vorgenommen werden. Eine Längs- und Querteilung mit vier Lagen 6 zeigt Fig. 8 unter c). Hierdurch könnte mit Standardelementen auch eine Anpassung an unterschiedliche Schuhgrössen erreicht werden, indem diese einfach geeignet, insbesondere mehr oder weniger weit entfernt voneinander angeordnet werden. Schliesslich könnten in den unterschiedlichen Bereichen unterschiedliche Lagen mit unterschiedlichen Eigenschaften vorgesehen werden.

Die oben eingeführten Zonen, die entweder durch wenigstens ein erstes Element oder durch wenigstens ein zweites Element bestimmt sind, können bei den Ausführungsformen von Fig. 8 mit den ersten Elementen 6a bzw. den zweiten Elementen 6b gleichgesetzt werden. Im Beispiel von Fig. 8b) könnten die in Querrichtung nebeneinander angeordneten mehreren ersten Elemente 6a auch jeweils nur einer Zone zugerechnet werden. Umgekehrt kann die im Beispiel von Fig. 8d) zusammenhängende Fläche 6b) als durch mehrere Zonen gebildet aufgefasst werden, die sich mit ersten Elementen 6a bzw. durch dieser gebildete Zonen in Längsrichtung abwechseln.

Weitere Gestaltungsmöglichkeiten von Lagen 6 werden nachstehend anhand von Fig. 9 unter a) - e) beschrieben.

Bei der unter a) in Fig. 9 dargestellten Lage 6 entsprechen die ersten Elemente 6a denen von Fig. 7. Die zweiten Elemente 6 b sind mit einem rechteckigen Querschnitt versehen.

Bei der unter b) dargestellten Lage sind die ersten Elemente 6a aus Vollmaterial, haben jedoch einen verdickten Kopf auf einem schlankeren Hals und können sich insofern nach allen Seiten auch tangential gut verformen.

Bei den unter c) und d) dargestellten Ausführungsformen werden die ersten Elemente 6a gebildet durch formstabile Noppen, die über eine Art elastisch deformierbare Membran mit den zweiten Elementen 6b verbunden und hierdurch sowohl vertikal als auch im etwa gleichen Ausmass horizontal auslenkbar sind.

Bei der unter e) dargestellten Version sind zwei elastische Schichten miteinander verbunden, wobei zumindest die äussere Schicht durchgängig und bis auf Einbuchtungen relativ eben ist. Die Einbuchtungen bilden zusammen mit etwa gegengleichen Ausbuchtungen der inneren Schicht erste Elemente 6a. Die Einbuchtungen erlauben zudem nach einer Art Puffer, dass verschiedene erste Elemente 6a gleichzeitig in unterschiedlicher Richtung tangential deformiert werden können. Die zweiten Elemente 6b werden durch die äussere Schicht zwischen den Einbuchtungen und darunter liegenden Podesten oder Rippen nach Art von Fig. 9a) gebildet.

Im Rahmen der vorstehenden Beschreibung sind nur einige mögliche Ausführungsformen exemplarisch beschrieben worden. Weitere Ausführungsformen sind selbstverständlich möglich und können sich inbesondere aus Mischformen der beschrieben Beispiele ergeben.

### BEZEICHNUNGSLISTE

- 1: Laufsohle
- 2: Laufschuh
- 3a: erste Elemente, Hohlelemente
- 3b: zweite Elemente, podestförmige Elemente
- 4: Zwischensohle
- 4.1: Oberfläche der Zwischensohle
- 4.2: Vertiefung in der Zwischensohle
- 5: Boden
- 6: Lage oder Schicht
- 6a: erste Elemente der Lage 6
- 6b: zweite Elemente der Lage 6
- P1: Pfeil Belastung beim Auftreten
- P2: Pfeil Belastung beim Abstossen
- h1: Höhe der gesamten Lage 6
- h2: Höhe der zweiten Elemente 6b

## Patentansprüche

1. Laufsohle, insbesondere für Sportschuhe, mit elastischer Verformbarkeit auch in tangentialer Richtung nach vorn und nach hinten und welche nur jenseits einer kritischen Verformung in dem soweit verformten Bereich im wesentlichen steif gegenüber tangentialer Verformung ist,
wobei ihre elastische Verformbarkeit auch in tangentialer Richtung durch mehrere erste Elemente (6a) und ihre genannte Steifigkeit gegen tangentiale Verformung jenseits dieser mindestens einen kritischen Verformung sowie der Grad der mindestens einen kritischen Verformung in dem soweit verformten Bereich durch wenigstens ein zweites Element (6b) bewirkt wird, und
wobei sich im Fersenbereich und im Ballenbereich der Sohle durch die ersten Elemente bestimmte Zonen und durch das wenigstens eine zweite Element bestimmte Zonen in Längs- und Querrichtung jeweils mehrfach abwechseln,
**dadurch gekennzeichnet,**
**dass** die ersten Elemente die Form von Kegelstümpfen haben, rotationssymmetrisch und dadurch in allen Richtungen in gleicher Weise tangential deformierbar sind,
**dass** die ersten Elemente hohl und auch bei ausschliesslich vertikaler Belastung bis zur kritischen Verformung verformbar sind,
**dass** das wenigstens eine zweite Element im Fersen- und Ballenbereich jeweils eine in sich zusammenhängende Fläche bildet, in der die ersten Elemente jeweils verstreut angeordnet sind, und
**dass** die ersten Elemente in Vertiefungen der im Fersen- und Ballenbereich zusammenhängenden Flächen so angeordnet sind, dass sie gegenüber diesen Flächen vorstehen, und in diese Vertiefungen jeweils auch schräg hinein verformbar sind.

2. Laufsohle nach Anspruch 1, **dadurch gekennzeichnet, dass** die ersten Elemente (6a) gegenüber dem wenigstens einen zweiten Element (6b) von der Sohle aus gesehen bis zum Erreichen der mindestens einen kritischen Verformung vorspringen.

3. Laufsohle nach einem der Ansprüche 1 oder 2, **dadurch gekennzeichnet, dass** die ersten Elemente (6a), jenseits der mindestens einen kritischen Verformung mit dem mindestens einen zweiten Element (6b) in dem soweit verformten Bereich fluchten.

4. Laufsohle nach einem der Ansprüche 1 - 3, **dadurch gekennzeichnet, dass** das mindestens eine zweite Element (6b) bis zum Erreichen der mindestens einen kritischen Verformung in dem soweit verformten Bereich unbelastet ist.

5. Laufsohle nach einem der Ansprüche 1 - 4, **dadurch gekennzeichnet, dass** die ersten Elemente (6a) und/oder das mindestens eine zweite Element an der Unterseite einer Zwischensohle befestigt sind/ist.

6. Laufsohle nach einem der Ansprüche 1 - 5, **dadurch gekennzeichnet, dass** die ersten Elemente (6a) und/oder das mindestens eine zweite Element (6b) in der Unterseite einer Zwischensohle teilweise eingebettet sind/ist.

7. Laufsohle nach einem der Ansprüche 1 - 6, **dadurch gekennzeichnet, dass** die ersten Elemente (6a) und/oder das mindestens eine zweite Element (6b) als Teil einer Zwischensohle ausgebildet sind/ist.

8. Laufsohle nach einem der Ansprüche 1 - 7, **dadurch gekennzeichnet, dass** die kritische Verformung erst nach einem tangentialen und/oder senkrechten Verformungsweg erreicht wird, welcher grösser als 20% ihrer verformbaren Dicke, insbesondere sogar grösser als 50 % dieser Dicke ist.

9. Laufsohle nach einem der Ansprüche 1 - 8, **dadurch gekennzeichnet, dass** das Ausmass des möglichen tangentialen Verformungswegs bis zum Erreichen der kritischen Verformung etwa dem möglichen vertikalen Verformungsweg bis zum Erreichen der kritischen Verformung entspricht.

## Claims

1. An outsole, in particular for sports shoes, having elastic deformability also in the tangential direction forwards and backwards, and which is only substantially rigid in the face of tangential deformation beyond a critical deformation in the so far deformed region,
wherein its elastic deformability also in the tangential direction is effected by a plurality of first elements (6a) and its stated rigidity in the face of tangential deformation beyond this at least one critical deformation and the degree of the at least one critical deformation in the so far deformed region is effected by at least one second element (6b), and
wherein zones determined by the first elements and zones determined by the at least one second element in the heel region and in the ball-of-the-foot region of the sole in each case alternate several times in the longitudinal and transverse direction,
**characterized in that**
the first elements have the shape of truncated cones, are rotationally symmetrical and are therefore tangentially deformable in the same way in all directions,
the first elements are hollow and also deformable up to critical deformation with exclusively vertical loading,
the at least one second element in the heel and ball-of-the-foot region in each case forms an inherently contiguous surface in which the first elements are in each case arranged in a scattered manner, and
the first elements are arranged in depressions of the inherently contiguous surfaces in the heel and ball-of-the-foot region such that they project in relation to these surfaces and can also in each case be deformed at an angle into these depressions.

2. The outsole as claimed in claim 1, **characterized in that**, viewed from the sole, the first elements (6a) project in relation to the at least one second element (6b) until the at least one critical deformation is reached.

3. The outsole as claimed in one of claims 1 or 2, **characterized in that**, beyond the at least one critical deformation, the first elements (6a) are in line with the at least one second element (6b) in the so far deformed region.

4. The outsole as claimed in one of claims 1 - 3, **characterized in that** the at least one second element (6b) is not loaded in the so far deformed region until the at least one critical deformation is reached.

5. The outsole as claimed in one of claims 1 - 4, **characterized in that** the first elements (6a) and/or the at least one second element (6b) are/is partly fixed to the underside of a midsole.

6. The outsole as claimed in one of claims 1 - 5, **characterized in that** the first elements (6a) and/or the at least one second element (6b) are/is embedded in the underside of a midsole.

7. The outsole as claimed in one of claims 1 - 6, **characterized in that** the first elements (6a) and/or the at least one second element (6b) are/is formed as part of a midsole.

8. The outsole as claimed in one of claims 1 - 7, **characterized in that** the critical deformation is only achieved after a tangential and/or perpendicular deformation path which is greater than 20% of its deformable thickness, in particular even greater than 50% of this thickness.

9. The outsole as claimed in one of claims 1 - 8, **characterized in that** the extent of the possible tangential deformation path until the critical deformation is reached is approximately equal to the possible vertical deformation path until the critical deformation is reached.

## Revendications

1. Semelle d'usure, en particulier pour chaussure de sport, présentant une déformabilité élastique, y compris dans la direction tangentielle vers l'avant et vers l'arrière et qui n'est sensiblement rigide vis-à-vis de la déformation tangentielle qu'au-delà d'une déformation critique dans la région déjà déformée jusque là,
dont la déformabilité élastique, y compris dans la direction tangentielle, est assurée par plusieurs premiers éléments (6a) et dont ladite rigidité vis-à-vis de la déformation tangentielle au-delà de cette au moins une déformation critique, ainsi que le degré de l'au moins une déformation critique dans la région déjà déformée jusque là, sont assurés par au moins un deuxième élément (6b), et
dans laquelle, dans la région du talon ainsi que dans la région de la plante de pied de la semelle d'usure, des zones définies par les premiers éléments et des zones définies par l'au moins un deuxième élément s'échangent mutuellement plusieurs fois dans la direction longitudinale et dans la direction transversale,
**caractérisée**
**en ce que** les premiers éléments ont la forme de troncs de cône, possèdent une symétrie de révolution et, de ce fait, peuvent se déformer tangentiellement de la même façon dans toutes les directions,
**en ce que** les premiers éléments sont creux et peuvent se déformer jusqu'à la déformation critique même sous l'effet d'une charge exclusivement verticale,
**en ce que**, dans la région du talon ainsi que dans la région de la plante de pied, l'au moins un deuxième élément forme à chaque fois une surface continue dans laquelle les premiers éléments sont disposés de façon dispersée, et
**en ce que** les premiers éléments sont disposés dans dans des évidements des surfaces continues de la région du talon et de la région de la plante de pied de telle sorte qu'ils font saillie par rapport à ces surfaces et peuvent aussi se déformer obliquement dans ces évidements.

2. Semelle d'usure selon la revendication 1, **caractérisée en ce que** les premiers éléments (6a) font saillie par rapport à l'au moins un deuxième élément (6b), vu de la semelle, jusqu'à atteindre l'au moins une déformation critique.

3. Semelle d'usure selon l'une des revendications 1 ou 2, **caractérisée en ce qu'**au-delà de l'au moins une déformation critique, les premiers éléments (6a) sont à l'affleurement de l'au moins un deuxième élément (6b) dans la région déformée jusqu'à cette déformation critique.

4. Semelle d'usure selon l'une des revendications 1 à 3, **caractérisée en ce que** l'au moins un deuxième élément (6b) est sous charge nulle jusqu'à ce que l'au moins une déformation critique soit atteinte dans la région déjà déformée jusqu'à cette déformation critique.

5. Semelle d'usure selon l'une des revendications 1 à 3, **caractérisée en ce que** les premiers éléments (6a) et/ou l'au moins un deuxième élément est ou sont fixé(s) à la face inférieure d'une semelle intermédiaire.

6. Semelle d'usure selon l'une des revendications 1 à 5, **caractérisée en ce que** les premiers éléments (6a) et/ou l'au moins un deuxième élément (6b) est ou sont partiellement noyé(s) dans la face inférieure d'une semelle intermédiaire.

7. Semelle d'usure selon l'une des revendications 1 à 6, **caractérisée en ce que** les premiers éléments (6a) et/ou l'au moins un deuxième élément (6b) est ou sont réalisés comme partie d'une semelle intermédiaire.

8. Semelle d'usure selon l'une des revendications 1 à 7, **caractérisée en ce que** la déformation critique n'est atteinte qu'après une course de déformation tangentielle et/ou verticale qui est supérieure à 20 % de son épaisseur déformable et même, en particulier à 50 % de cette épaisseur.

9. Semelle d'usure selon l'une des revendications 1 à 8, **caractérisée en ce que** la grandeur de la course de déformation tangentielle qui peut se produire avant que la déformation critique soit atteinte correspond à peu près à la course de déformation verticale qui peut se produire avant que la déformation critique soit atteinte.
